# FASCICULE DE BREVET EUROPEEN

(11) **EP 0 319 443 B1**
(45) Date de publication et mention de la délivrance du brevet: **08.05.1991**
(21) Numéro de dépôt: 88480085.5
(22) Date de dépôt: 02.12.1988
(51) Int. Cl.: E06B 9/307

(54) **Store vénitien**
Jalousie
Venetian blind

(30) Priorité: 04.12.1987 FR 8717113
(43) Date de publication de la demande: 07.06.1989
(73) Titulaire: Garin, Joseph, F-06200 Nice (FR)
(72) Inventeur: Garin, Joseph, F-06200 Nice (FR)
(74) Mandataire: Hautier, Jean-Louis

(56) Documents cités:
- GB-A- 1 414 338
- US-A- 4 676 292

## Description

La présente invention s'applique dans le domaine de l'architecture d'intérieur ou d'extérieur et de la décoration en apportant un nouveau type de store vénitien doté d'avantages spécifiques.

Actuellement, les stores vénitiens sont généralement constitués d'un boîtier supérieur métallique contenant un mécanisme plus ou moins sophistiqué, destiné à transmettre aux lames horizontales couplées entre elles, d'une part le règlage de leur inclinaison, et d'autre part les mouvements verticaux de translation permettant la montée et la descente du store à toutes les hauteurs voulues.

Les moyens utilisés pour le réglage de l'inclinaison des lames horizontales doivent être dotés d'un dispositif de freinage capable de maintenir la position prise en fonction de l'éclairement désiré par l'utilisateur.

L'état de la technique peut être défini par le brevet suivant: US-A-4.676.292: Système de bascule pour garniture de vitre à lames. Un logement de mécanisme de bascule d'un store vénitien comporte une première surface qui s'appuie contre la paroi avant de la lisse et une rainure longitudinale sur la surface opposée à la paroi arrière de la lisse formant une plaque de ressort qui se loge sous le rebord de la paroi arrière qui est dirigée vers le bas et qui fixe le logement à l'intérieur de la lisse. Le mécanisme de bascule comporte un engrenage droit qui repose sur un essieu de contrôle pour une rotation commune. L'engrenage droit comporte une partie périphérique lisse, pendant la longueur d'un certain angle, sans roues d'engrenage, et une partie qui comporte les dents habituelles d'engrenage sur le reste de l'engrenage. Un arbre allongé avec un engrenage à vis sans fin rentre vers le haut du logement à travers une ouverture dans la paroi inférieure de la lisse pour une prise continue avec l'engrenage droit.

Bien que de nombreux brevets existent sur les stores vénitiens, on observe que le principe du dispositif de commande de l'inclinaison des lames est généralement le même, à savoir celui d'une démultiplication obtenue par vis sans fin, car ce système simple a l'avantage, du fait de son grand rapport de démultiplication, d'assurer en même temps le blocage dans la position affichée.

L'inconvénient de ce dispositif est qu'il nécessite la présence d'un mécanisme qu'il est nécessaire de dissimuler dans un boîtier dont l'esthétique sera toujours sujette à certaines critiques.

Pour remédier à cet inconvénient, il a été conçu un nouveau store vénitien sans mécanisme apparent, permettant la suppression du caisson supérieur, mais offrant malgré tout toutes les possibilités du store vénitien classique.

Le principe de l'invention est donc de pouvoir obtenir un réglage progressif, proportionnel, sans à coups ni points durs, mais assurant le maintien de la position de l'inclinaison des lames du store.

Ce résultat est obtenu grâce à la conception de paliers supports munis d'un dispositif de freinage associés à des embouts s'emboîtant aux extrémités d'un profilé porteur faisant office de boîtier supérieur, lesdits embouts sont usinés pour constituer une poulie d'orientation ainsi qu'un axe muni d'une gorge servant au positionnement d'un moyen de freinage.

Ces embouts étant percés axialement et les paliers latéralement pour permettre le passage des cordonnets de tirage assurant la translation verticale du store.

Le profilé porteur utilisé étant du type de ceux habituellement employés en partie basse des stores vénitiens traditionnels, il était nécessaire de compenser l'apparition d'une flèche, due à la faible épaisseur de ce profilé, par la présence éventuelle d'un renfort interne, ou par la présence d'un support intermédiaire constituant un simple palier destiné à recevoir un axe creux solidaire de deux embouts pouvant s'emboîter dans chacune des demi longueurs du profilé.

Dans le but de pouvoir utiliser à la place du profilé porteur une simple barre pouvant être en bois, toujours dans un souci d'adaptation esthétique avec certains intérieurs, il a été conçu une variante de l'invention dans laquelle les supports traditionnels sont repris et modifiés pour pouvoir constituer de véritables paliers permettant l'orientation de la barre et des lames qui lui sont attachées.

Cette variante nécessite également un usinage longitudinal de la barre en bois pour dissimuler les poulies et les cordons de tirage de store.

Afin de pouvoir utiliser un profilé porteur ou une barre dont le diamètre serait inférieur à la largeur des lames du store, il existe une bague d'adaptation permettant l'enroulement correct des "échelles" servant à supporter les lames du store.

Le store vénitien, selon l'invention, est du type contenant un mécanisme destiné à transmettre aux lames horizontales couplées entre elles, d'une part le réglage de leur inclinaison et d'autre part les mouvements verticaux de translation permettant la montée et la descente du store à toutes les hauteurs voulues caractérisé en ce qu'il comporte des paliers supports munis d'un dispositif de freinage, associés à des embouts s'emboîtant aux extrémités d'un profilé porteur faisant office de boîtier supérieur. Lesdits embouts sont usinés pour constituer une poulie d'orientation, ainsi qu'un axe muni d'une gorge servant au positionnement d'un pion de freinage, associé à un ressort et à une vis de freinage qui agit au centre de ladite gorge. Ledit pion cônique est disposé dans un trou taraudé en regard de ladite gorge des paliers-supports.

L'embout est constitué par une pièce de révolution dont la partie centrale, formant poulie à gorge, est destinée à retenir un cordon, lequel agit sur l'orientation des lames du store. La poulie est solidaire d'un méplat dont le rôle est de permettre son emboîtement dans le profilé creux supérieur du store, une butée servant à prendre appui contre le palier-support; l'axe de pivotement assurant une rotation parfaite dans ledit palier-support. Le pion de freinage agit au centre de la gorge pour maintenir l'ensemble du store dans la position commandée par l'action de l'utilisateur sur le cordon couplé à la poulie.

Le palier-support est constitué par une pièce de révolution comportant une embase prolongée par une partie cylindrique dans laquelle a été usiné un méplat destiné à servir de contre-butée à la butée.

Le palier-support comporte un trou dans lequel l'axe, constitué de deux portées, tourne; et un autre trou dans lequel est placé le dispositif de freinage, cedit trou étant placé dans l'axe et en bout de la partie cylindrique.

La translation verticale du store est assurée par le perçage des embouts axialement et le perçage des paliers latéralement, ce qui permet le passage des cordonnets de tirage.

Le profilé de faible épaisseur possède un renfort interne afin de compenser l'apparition d'une flèche.

Pour compenser l'apparition d'une flèche, il a été conçu un support intermédiaire constituant un palier lequel est destiné à recevoir un axe creux, solidaire de deux embouts pouvant s'emboîter dans chacune des deux longueurs de profilé; ce double embout étant constitué des deux parties méplates, situées de part et d'autre de l'axe, l'ensemble étant traversé axialement par le trou destiné au passage du cordon de levage de store.

Dans une variante, la barre classique utilisée comme support traditionnel remplace le profilé; elle est, à cet effet, modifiée pour pouvoir constituer des paliers permettant l'orientation de ladite barre et des lames qui lui sont attachées, le dispositif de freinage étant intégré par l'intermédiaire du trou taraudé débouchant dans l'axe du trou de diamètre plus petit, lequel est sécant dans le cylindre constituant le palier de rotation de la barre supérieure.

La barre comporte un usinage longitudinal afin de dissimuler les poulies et les cordons de tirage du store.

L'adaptation du profilé ou de la barre dans le cas où le diamètre serait inférieure à la largeur des lames de store est assuré par une bague d'adaptation permettant l'enroulement correct des "échelles" qui servent à supporter les lames du store.

Les différents éléments, embouts et paliers supports, sont réalisés dans un matériau auto-lubrifiant du type "NYLON" ou "TEFLON" (marques déposées), soit par moulage, soit par usinage.

Afin d'expliciter l'invention, et de faire apparaître d'autres caractéristiques nouvelles, il est donné à titre d'exemple non limitatif un mode de réalisation de l'invention illustré par les dessins ci-annexés:
Figure 1: Vue en élévation d'un embout pour profilé plat
Figure 2: Vue de profil d'un palier-support associé à l'embout ci-dessus.
Figure 3: Vue de dessus d'un double embout central
Figure 4: Vue de profil du palier-support central
Figure 5: Vue de profil d'un palier-support "bois".
Figure 6: Vue en coupe longitudinale d'une barre de style bois.

La figure 1 est une vue en élévation d'un embout destiné à venir s'emboîter dans un profilé plat, il s'agit d'une pièce de révolution constituée essentiellement d'une partie centrale (1) formant poulie à gorge destinée à recevoir un cordon permettant d'agir sur l'orientation des lames du store.

En effet, cette poulie (1) est solidaire d'un méplat (2) dont le rôle est de venir s'emboîter dans le profilé creux supérieur du store qui supporte, grâce à des "échelles" en fil, l'ensemble des lames superposées du store.

Une butée (3) sert à prendre appui, sans jeu contre le palier-support représenté à la figure 2. L'axe de pivotement assure par ses portées (4) et (5) une rotation parfaite dans le palier-support.

Un pion de freinage, associé à un ressort et à une vis de réglage comme à la figure 5, va agir au centre de la gorge (6) pour maintenir l'ensemble du store dans la position commandée par l'action de l'utilisateur sur le cordon couplé à la poulie (1).

L'embout est par ailleurs percé axialement par un trou (7) pour permettre le passage du cordon de levage du store.

La figure 2 montre en vue de profil le palier support associé à l'embout décrit à la figure 1, ces deux éléments étant représentés du côté droit, les éléments placés à gauche du profilé porteur étant en tous points semblables. Ce palier-support étant également une pièce de révolution, il est constitué d'une embase (8) prolongée par une partie cylindrique (9), sur laquelle on a usiné un méplat (10), destiné à servir de contre butée à la butée (3) de la figure 1, ainsi qu'un trou (11) dans lequel va tourner l'axe constitué des deux portées (4) et (5), et un autre trou (12) placé dans l'axe et en bout de ladite partie cylindrique (9). Dans le trou (12) taraudé et épaulé, est placé le système de freinage décrit à la figure 5.

La figure 3 représente en vue de dessus un double embout central destiné à s'emboîter entre deux tronçons de profilé porteur afin de supprimer la flèche excessive au centre des grandes longueurs. Ce double embout est constitué de deux parties méplates (13) et (14) situées de part et d'autre d'un axe (15), l'ensemble de la pièce étant traversé de part en part et axialement par un trou (16) destiné au passage du cordon de levage du store.

La figure 4 est une vue de profil du palier support central dans lequel est placé le double embout précédemment décrit afin de constituer un point d'appui supplémentaire.

Pour cela, un piton fixé dans un mur ou une cloison vient prendre place dans le trou borgne (17) usiné dans l'embase (18) et se prolongeant dans le corps cylindrique (19) dans lequel a été également usiné un palier en "U" (20).

Tous ces éléments, décrits de la figure 1 à la figure 4, peuvent être avantageusement obtenus par moulage ou usinage dans des matériaux autolubrifiant tels que le NYLON ou le TEFLON (marques déposées).

La figure 5 montre en vue de profil un palier support pouvant être en bois, ce qui peut correspondre au style de décoration de certains intérieurs et atténuer l'aspect trop moderne des stores vénitiens tout en conservant les avantages spécifiques de ces stores.

Dans le but d'incorporer le système de freinage nécessaire au bon fonctionnement de l'orientation des lames du store, il a été pratiqué un trou taraudé (21) débouchant dans l'axe d'un second trou (22) de diamètre plus petit, ledit trou (22) étant sécant dans le cylindre (23) constituant le palier de rotation de la barre supérieure (24) du store (représentée à la figure 6).

Le fonctionnement du système de freinage est obtenu grâce à une vis de réglage (25) poussant sur un ressort (26), celui-ci agissant sur un pion de freinage (27).

Ce dispositif est le même que celui utilisé dans la figure 2

La figure 6 représente une vue en coupe longitudinale d'une barre pouvant être en bois, pour s'accorder avec la pièce décrite à la figure 5. Cette barre (24) est dotée d'une poulie à gorge (28). La gorge (29) servant à recevoir le pion de freinage (27) alors que la poulie (30) permet la manoeuvre aisée du cordon de levage passant par l'entaille longitudinale (31).

## Revendications

1. Store vénitien du type contenant un mécanisme destiné à transmettre aux lames horizontales couplées entre elles, d'une part le réglage de leur inclinaison et d'autre part les mouvements verticaux de translation permettant la montée et la descente du store à toutes les hauteurs voulues caractérisé en ce
qu'il comporte des paliers supports (8 et 9, 10, 11, 12) munis d'un dispositif de freinage, associés à des embouts (1, 2, 3, 4, 5, 6, 7) s'emboîtant aux extrémités d'un profilé porteur faisant office de boîtier supérieur, lesdits embouts (1 et 2, 3, 4, 5, 6, 7) sont usinés pour constituer une poulie d'orientation (1), ainsi qu'un axe muni d'une gorge (6) servant au positionnement d'un pion de freinage (27), associé à un ressort (26) et à une vis de freinage qui agit au centre de ladite gorge (6); ledit pion cônique (27) est disposé dans un trou taraudé (12, 21) en regard de ladite gorge (6) des paliers-supports.

2. Store vénitien selon la revendication 1 caractérisé en ce
que l'embout est constitué par une pièce de révolution dont la partie centrale (1) formant poulie à gorge est destinée à retenir un cordon lequel agit sur l'orientation des lames du store.

3. Store vénitien, selon la revendication 2, caractérisé en ce
que la poulie (1) est solidaire d'un méplat (2) dont le rôle est de permettre son emboîtement dans le profilé creux supérieur du store, une butée (3) servant à prendre appui contre le palier-support; l'axe de pivotement assurant par les parties (4) et (5) une rotation parfaite dans ledit palier-support.

4. Store vénitien, selon la revendication 1 caractérisé en ce
que le pion de freinage (25) agit au centre de la gorge (6) pour maintenir l'ensemble du store dans la position commandée par l'action de l'utilisateur sur le cordon couplé à la poulie (1).

5. Store vénitien, selon la revendication 1 caractérisé en ce
que le palier-support est constitué par une pièce de révolution comportant une embase (8) prolongée par une partie cylindrique (9) dans laquelle a été usiné un méplat (10) destiné à servir de contre-butée à la butée (3).

6. Store vénitien, selon la revendication 5 caractérisé en ce
que le palier-support comporte un trou (11) dans lequel l'axe constitué de deux portées (4) et (5) tourne; et un autre trou (12) dans lequel est placé le dispositif de freinage, cedit trou (12) étant placé dans l'axe et en bout de la partie cylindrique (9).

7. Store vénitien, selon la revendication 1 caractérisé en ce
que la translation verticale du store est assurée par le perçage (7) des embouts axialement et le perçage des paliers latéralement, ce qui permet le passage des cordonnets de tirage.

8. Store vénitien, selon la revendication 1 caractérisé en ce
que le profilé de faible épaisseur possède un renfort interne afin de compenser l'apparition d'une flèche.

9. Store vénitien selon la revendication 1 caractérisé en ce
que, pour compenser l'apparition d'une flèche, il a été conçu un support intermédiaire constituant un palier lequel est destiné à recevoir un axe creux, solidaire de deux embouts pouvant s'emboîter dans chacune des deux longueurs de profilé; ce double embout étant constitué des deux parties méplates (13) et (14), situées de part et d'autre de l'axe (15), l'ensemble étant traversé axialement par le trou (16) destiné au passage du cordon de levage de store.

10. Store vénitien selon la revendication 1 caractérisé en ce
que dans une variante la barre classique utilisée comme support traditionnel remplace le profilé, et qu'elle est à cet effet modifiée pour pouvoir constituer des paliers permettant l'orientation de ladite barre et des lames qui lui sont attachées, le dispositif de freinage étant intégré par l'intermédiaire du trou taraudé (21) débouchant dans l'axe du trou (22) de diamètre plus petit, lequel est sécant dans le cylindre (23) constituant le palier de rotation de la barre supérieure (24).

11. Store vénitien selon la revendication 10 caractérisé en ce
que la barre comporte un usinage longitudinal afin de dissimuler les poulies et les cordons de tirage du store.

12. Store vénitien selon l'une quelconque des revendications 1 et 10 caractérisé en ce
que l'adaptation du profilé ou de la barre dans le cas où le diamètre serait inférieure à la largeur des lames de store est assuré par une bague d'adaptation permettant l'enroulement correct des "échelles" qui servent à supporter les lames du store.

13. Store vénitien selon l'une quelconque des revendications précédentes caractérisé en ce
que les différents éléments, embouts et paliers supports sont réalisés dans un matériau auto-lubrifiant du type "NYLON" ou "TEFLON" (marques déposées), soit par moulage, soit par usinage.

## Patentansprüche

1. Jalousie mit einem Mechanismus, um auf die untereinander verbundenen horizontalen Lamellen einerseits die Steuerung ihrer Neigung und andererseits die vertikalen Verschiebebewegungen zum Hochziehen und Niederlassen der Jalousie auf alle gewünschte Höhen zu übertragen, **dadurch** **gekennzeichnet**, daß sie Stützlager (8 und 9, 10, 11, 12) mit einer Bremseinrichtung versehen und mit Ansätzen (1, 2, 3, 4, 5, 6, 7) verbunden aufweist, die in die Enden eines Trägerprofils einpaßbar sind, das als oberes Geläuse dient, diese Ansätze (1 und 2, 3, 4, 5, 6, 7) spanend bearbeitet sind, um eine Schwenkrolle (1) zu bilden, ebenso wie eine Welle mit einer Nut (6) versehen ist, die zum Positionieren eines Bremsstiftes (27) dient, verbunden mit einer feder (26) und einer Bremsschraube die auf den Mittelpunkt dieser Nut (6) einwirkt, wobei dieser Ionische Stift (27) in einer Bohrung mit Innengewinde (12, 21) gegenüberliegend dieser Nut (6) der Stützlager angeordnet ist.

2. Jalousie nach Anspruch 1, **dadurch** **gekennzeichnet**, daß der Ansatz von einem Drehteil gebildet wird, dessen mittlerer eine Rolle mit Nut bildender Abschnitt (1) eine Schnur festhalten soll, die auf die Schwenlung der Jalousie-Lamellen einwirkt.

3. Jalousie nach Anspruch 2, **dadurch gekennzeichnet**, daß die Rolle (1) fest mit einer Abflachung (2) für ihr Einpassen in das obere Hohlprofil der Jalousie verbunden ist, wobei ein Anschlag (3) zur Abstützung an dem Stützlager dient, während die Schwenkachse mit den Abschnitten (4) und (5) eine einwandfreie Drehung in dem Stützlager sicherstellt.

4. Jalousie nach Anspruch 1, **dadurch gekennzeichnet**, daß der Bremsstift (25) auf die Mitte der Nut (6) einwirkt, um die gesamte Jalousie in der Stellung zu halten, die durch die Einwirkung des Benutzers auf die mit der Rolle (1) verbundene Schnur verlangt wird.

5. Jalousie nach Anspruch 1, **dadurch gekennzeichnet**, daß das Stützlager durch ein Drehteil gebildet wird, das einen Ansatz (8) aufweist, der durch einen zulindrischen Abschnitt (9) verlängert ist, in welchem eine Abflachung (10) als Gegenanschlag für den Anschlag (3) dient.

6. Jalousie nach Anspruch 5, **dadurch gekennzeichnet**, daß des Stützlager eine Bohrung (11) aufweist, in der sich die aus zwei Lagerflächen (4) und (5) gebildete Welle dreht, und eine andere Bohrung (12), in der die Bremseinrichtung angeordnet ist, wobei diese Bohrung (12) in der Welle und am Ende des zylindrischen Abschnitts (9) vorgesehen ist.

7. Jalousie nach Anspruch 1, **dadurch gekennzeichnet**, daß die vertikale Verschiebung der Jalousie durch die Bohrung (7) der Ansätzein Axialrichtung und die Bohrung der Lager in seitlicher Richtung sichergestellt ist, was den Durchgang der Zugschnüre erlaubt.

8. Jalousie nach Anspruch 1, **dadurch gekennzeichnet**, daß das Profil geringfügiger Dicke eine innere Verstärkung besitzt, um einen Durchhang auszugleichen.

9. Jalousie nach Anspruch 1, **dadurch gekennzeichnet**, daß, um einen Durchhang auszugleichen, eine Zwischenstütze vorgesehen ist, die ein Lager bildet, um eine Hohlwelle aufzunehmen, die fest mit zwei Ansätzen verbunden ist, welche sich in jede der beiden Profillängen einpassen können, wobei dieser doppelte Ansatz aus zwei Abflachungsabschnitten (13) und (14) gebildet wird, die auf beiden Seiten der Hohlwelle (15) liegen, und die Einheit axial von einer Bohrung (16) durchquert wird, die für den Durchgang der Schnur zum Hochziehen der Jalousie bestimmt ist.

10. Jalousie nach Anspruch 1, **dadurch gekennzeichnet**, daß in einer Variante der klassische Stab als traditionelle Stütze das Profil ersetzt und daß er hierfür geändert ist, um Lager bilden zu können, die die Schwenkung dieses Stabes und der an ihm angebrachten Lamellen gestattet, wobei die Bremseinrichtung mittels der Bohrung mit Innengewinde (21) integriert ist, welche in die Bohrungsachse (22) mit einem kleineren Durchmesser einmündet, der eine Sekante in dem Zylinder (23) ist, der das Drehlager des oberen Stabes (24) bildet.

11. Jalousie nach Anspruch 10, **dadurch gekennzeichnet**, daß der Stab eine Längsform aufweist, um die Rollen und die Zugschnüre der Jalousie zu verbergen.

12. Jalousie nach einem der Ansprüche 1 bis 10, **dadurch gekennzeichnet**, daß die Anpassung des Profils oder des Stabes in dem Fall, wo der Durchmesser gegenüber der Breite der Jalousie-Lamellen geringer wird, durch einen Einstellring sichergestellt wird, der ein korrektes Aufwickeln der "Leitern" (échelles)" gestattet, die zum Halten der Jalousie-Lamellen dienen.

13. Jalousie nach einem der vorhergehenden Ansprüche, **dadurch gekennzeichnet**, daß die unterschiedlichen Bauteile, Ansätze und Stützlager aus einem selbstschmierenden Material wie "Nylon" oder "Teflon" (Markenschutz) hergestellt werden, sei es durch Guß, sei es durch spanende Formgebgung.

## Claims

1. A venetian blind of the type comprising a mechanism for transmitting to the interconnected horizontal lamellas the control of their inclination on the one hand and the vertical displacement movements for raising and lowering said blind to all desired levels on the other hand,
**characterized** in that
it comprises supporting bearings (8 and 9, 10, 11, 12) provided with a braking means and associated with adjoining pieces (1, 2, 3, 4, 5, 6, 7) which fit into the ends of a carrier profile serving as an upper casing, said adjoining pieces (1 and 2, 3, 4, 5, 6, 7) are machined to form a castor (1), as well as a shaft provided with a groove (6) serving for the positioning of a braking-pin (27), associated to a spring (26) and a braking screw acting upon the centre of said groove (6), said conical pin (27) being disposed in a threaded bore (12, 21) opposite of said groove a (6) of the supporting bearings.

2. The venetian blind according to claim 1,
characterized in that
the adjoining piece is made up of a rotary component whose central portion (1), forming a pulley with a groove, serves to accommodate a cord acting upon the blind lamellas for pivoting the same.

3. The venetian blind according to claim 2,
characterized in that
the pulley (1) is firmly connected to a flattened portion (2) which is adapted to be fitted into the upper hollow profile of said blind, an abutment (3) serving to rest against the supporting bearing, whilst the pivot axis ensures by the portions (4) and (5) a perfect rotation in said supporting bearing.

4. The venetian blind according to claim 1,
characterized in that
the braking pin (25) acts upon the centre of the groove (6) in order to hold the entire blind in the position demanded as a result of the user operating the cord coupled to the pulley (1).

5. The venetian blind according to claim 1,
characterized in that
the supporting bearing is made up of a rotary component having a support (8) extended by a cylindrical portion (9) in which a flattened portion (10) has been machined to serve as a counter-abutment for the abutment (3).

6. The venetian blind according to claim 5,
characterized in that
the supporting bearing comprises a bore (11) in which the shaft formed of two surfaces (4) and (5) rotates, and another bore (12) in which the braking means is disposed, this bore (12) being provided in the shaft and at the end of the cylindrical portion (9).

7. The venetian blind according to claim 1,
characterized in that
the vertical displacement of said blind is ensured through the piercing (7) of the adjoining pieces in axial direction and the piercing of the bearings in lateral direction, permitting passing of the pull cords therethrough.

8. The venetian blind according to claim 1,
characterized in that
the thin profile possesses an internal reinforcement to compensate for a sag.

9. The venetian blind according to claim 1,
characterized in that
in order to compensate for a sag an intermediate support has been provided, constituting a bearing to accommodate a hollow shaft, firmly connected to two adjoining pieces which may be fitted into each of the two profile lengths, this pair of adjoining pieces being formed of two flattened portions (13) and (14) disposed on either side of the shaft (15), and the unit being traversed in axial direction by the bore (16) permitting the passage of the cord for pulling the blind up.

10. The venetian blind according to claim 1,
characterized in that
in a variant the classical bar used as conventional support replaces the profile and in that it has been modified to this end in order to be able to constitute bearings permitting the pivoting of said bar and of the lamellas attached to it, the braking means being integrated by means of the bore with the internal threads (21) terminating in the axis of the bore (22) of a smaller diameter, which is a secant in the cylinder (23) constituting the rotary bearing of the upper bar (24).

11. The venetian blind according to claim 10,
characterized in that
the bar has been machined into a longitudinal shape in order to conceal the castors and the pull cords of the blind.

12. The venetian blind according to any of claims 1 and 10,
characterized in that
adaptation of the profile or of the bar in case that the diameter is smaller than the width of the blind lamellas is ensured by an adjustment ring permitting correct rolling up of the "ladders" serving to support the blind lamellas.

13. The venetian blind according to any of the preceding claims, characterized in that
the different elements, adjoining pieces and supporting bearings are made from a self-lubricating material of the type "NYLON" or "TEFLON" (registered trademarks) either by moulding or by machining.
